# EUROPÄISCHE PATENTSCHRIFT

(11) **EP 0 325 754 B1**
(45) Veröffentlichungstag und Bekanntmachung des Hinweises auf die Patenterteilung: **27.04.1994**
(21) Anmeldenummer: 88120852.4
(22) Anmeldetag: 14.12.1988
(51) Int. Cl.: H01H 21/08, H01H 73/18

(54) **Niederspannungs-Leistungsschalter mit abgedichteter Schaltkammer**
Low-tension power circuit breaker with a sealed arc chamber
Disjoncteur de puissance à basse tension avec une chambre de coupure étanche

(30) Priorität: 26.01.1988 DE 3802181
(43) Veröffentlichungstag der Anmeldung: 02.08.1989
(73) Patentinhaber: Licentia Patent-Verwaltungs-GmbH, 60596 Frankfurt (DE)
(72) Erfinder: Petrus, Eduard, D-2351 Wasbek (DE); Schwarz, Gerd, Dipl.-Ing., D-2351 Wasbek (DE)
(74) Vertreter: Vogl, Leo, Dipl.-Ing.

(56) Entgegenhaltungen:
- DE-C- 1 227 543
- DE-C- 2 905 854
- FR-A- 1 235 737

## Beschreibung

Die Erfindung betrifft Niederspannungs-Leistungsschalter mit abgedichteter Schaltkammer gemäß dem Oberbegriff des Anspruchs 1.

Bei den bisher bekannten Niederspannungs-Leistungsschaltern der vorgenannten Art ist der Betätigungsmechanismus außerhalb der Schaltkammer angeordnet und steht durch eine Öffnung in einer Trennwand der Schaltkammer in Wirkverbindung mit den beweglichen Kontakten in der Schaltkammer (DE-C-29 05 854). Für die Lichtbogenführung ist es von Vorteil, wenn unmittelbar bei Entstehung eines Lichtbogens innerhalb der Schaltkammer ein kurzzeitiger Anstieg des Innendruckes ermöglicht wird.Dazu wird bei den bekannten Schaltern die durch die Trennwand hindurchtretende Betätigungsstange mit einem Abdeckkragen ausgestattet, der die Öffnung der Trennwand der Schaltkammer abdeckt. Da die Betätigungsstange keine lineare Bewegung ausführt ist mit dem Abdeckkragen nur eine mangelhafte Abdichtung der Schaltkammer möglich.

Der Erfindung liegt die Aufgabe Zugrunde, bei einem Niederspannungs-Leistungsschalter der vorangehend erwähnten Art die Abdichtung der Schaltkammer zu verbessern.

Diese Aufgabe wird erfindungsgemäß durch die im Anspruch 1 angegebenen Merkmale gelöst.

Weiterbildungen sind in den Unteransprüchen angegeben.

Die Erfindung hat den Vorteil, daß die Abdichtung von Betätigungsstangen über Dichtungen erfolgt, die sich auf der Schaltwelle befinden. Weiterhin bietet die Integration der Schaltwelle in die Schaltkammer den Vorteil, daß Schalter mit geringer Tiefe gebaut werden können.

Anhand des in Fig. 1 dargestellten Ausführungsbeispiels wird die Erfindung näher erläutert.
- Fig. 1: zeigt einen Ausschnitt eines nicht vollständig dargestellten Niederspannungs-Leistungsschalters in Seiten- und Vorderansicht.
- Fig. 2: zeigt denselben Schalterallsschnitt in geschnittener Draufsicht und eine Einzelheit "Z" bezüglich der Schaltwellenabdichtung.

In Fig. 1 sind zwei nebeneinanderliegende Schaltkammern 1, 2 dargestellt, wobei der Bereich der Schaltkammern gezeigt ist, in dem sich bei den Schaltern der bisherigen Art die Durchtrittsöffnung für die Betätigungsstange befindet. Die Gehäuse der Schaltkammern 1, 2 sind aus linken und rechten Schalenhälften 3, 4, 5,6 zusammengesetzt, die aus elektrisch isolierendem Material bestehen. Die Schaltwelle 7 ist in gekürzter Länge in dem Bereich der Schaltkammern 1, 2 gezeigt. Die aus den Schaltkammern hervorragenden Teile der Schaltwelle 7 sind mit Schutzkappen 13, 14 gegenüber dem sich vor den Schaltkammern 1, 2 befindenden Schalterraum zusätzlich abgedichtet. Mit 15 ist die in Schaltkammer 2 in der rechten Schalenhälfte vorhandene Ausnehmung für die Schaltwelle 7 gezeigt.

In Fig. 2 sind die auf der Schaltwelle sitzenden Schaltwellenschellen 8, 9 gezeigt, an denen die Betätigungsstangen 11, 12 befestigt sind, über die mit der Schaltwelle 7 auf die Kontaktarme des Schalters eingewirkt wird. Die Schaltwellenschellen 8, 9 werden auf der Schaltwelle 7 mittels Abstandshülsen 10 in ihrer axialen Position gehalten. Die Drehmomentübertragung zwischen der Schaltwelle 7 und den Schaltwellenschellen 8, 9 erfolgt über eine 6-Eck-Passung. Die Schaltwelle 7 ist mit den Schaltwellenschellen 8, 9 und den Abstandshülsen 10 in Passende halbkreisförmige Ausnehmungen 15, 16, 17, 18 der Schalenhälften 3, 4, 5, 6 um ihre Achse drehbar abdichtend eingesetzt. Die Abdichtung erfolgt durch Anliegen der Schaltwellenschellen 8, 9 und Abstandshülsen 10 an den Kantenflächen der halbkreisförmigen Ausnehmungen 15, 16, 17, 18, wie in der Einzelheit Z vergrößert dargestellt ist. Abweichend von dieser Darstellung ist z. B. auch eine Labyrinth-Dichtung möglich, wobei auf den Schaltwellenschellen 8, 9 oder auf den Abstandshülsen 10 Einstichnuten angebracht werden, in welche die Ausnehmungen 15, 16, 17, 18 hineinragen.

## Patentansprüche

1. Niederspannungs-Leistungsschalter mit mindestens einer abgedichteten Schaltkammer (1, 2), einer Schaltwelle (7), mit mindestens einem Paar trennbarer Kontakte und einem Betätigungsmechanismus zum Öffnen und Schließen das Leistungsschalters, **dadurch gekennzeichnet**, daß die Schaltwelle (7) in halbkreisförmigen Ausnehmungen (15, 16, 17, 18) der Schaltkammer (1, 2) integriert ist, wobei die halbkreisförmigen Ausnehmungen (15, 16, 17, 18) je der Schaltkammer (1, 2) mit dem in der Schaltkammer (1, 2) angeordneten Teil der Schaltwelle (7) mit einer Schutzkappe (13, 14) abgedeckt ist, und daß die Abdichtung der Schaltkammer (1, 2) gegenüber dem Außenraum über Dichtmittel (8, 9, 10) erfolgt, die sich auf der Schaltwelle (7) befinden.

2. Niederspannungs-Leistungsschalter nach Anspruch 1, dadurch gekennzeichnet, daß als Dichtmittel die Schaltwellenschelle (8,9) und Abstandshülsen (10) dienen, die mit ihren Mantelflächen an den Kantenflächen der Ausnehmungen (15,16,17,18) anliegen.

3. Niederspannungs-Leistungsschalter nach Anspruch 1 oder 2, dadurch gekennzeichnet, daß die Abdichtung der Schaltkammer (1,2) mit der integrierten Schaltwelle (7) über Labyrinth-Dichtungen erfolgt, die aus den Kanten der halbkreisförmigen Ausnehmungen (15,16,17,18) und Einstichnuten in den Dichtmitteln (8,9,10) bestehen.

4. Niederspannungs-Leistungsschalter nach einem der Ansprüche 2 bis 3, dadurch gekennzeichnet, daß die Oberfläche der Schaltwelle (7) von den Schaltwellenschellen (8,9) und Abstandshülsen (10) zur elektrischen Isolierung vollständig abgedeckt ist.

## Claims

1. Low-voltage circuit breaker with at least one sealed switch chamber (1, 2), a switch shaft (7), with at least one pair of separable contacts and an actuating mechanism for the opening and closing of the circuit breaker, characterised thereby, that the switch shaft (7) is integrated into semicircularly shaped recesses (15, 16, 17, 18) of the switch chamber (1, 2), wherein the semicircularly shaped recesses (15, 16, 17, 18) of each switch chamber (1, 2) with that part of the switch shaft (7), which is arranged in the switch chamber (1, 2), is covered by a protective cap (13, 14), and that the sealing of the switch chamber (1, 2) against the external space takes place by way of sealing means (8, 9, 10), which are disposed on the switch shaft (7).

2. Low-voltage circuit breaker according to claim 1, characterised thereby, that the switch shaft clamping ring (8, 9) and the spacer sleeves (10), which lie by their envelope surfaces against the edge surfaces of the recesses (15, 16, 17, 18), serve as sealing means.

3. Low-voltage circuit breaker according to claim 1 or 2, characterised thereby, that the sealing of the switch chamber (1, 2) with the integrated switch (7) takes place by way of labyrinth seals which consist of the edges of the semicircularly shaped recesses (15, 16, 17, 18) and recessed grooves in the sealing means (8, 9, 10).

4. Low-voltage circuit breaker according to claim 2 or 3, characterised thereby, that the surface of the switch shaft (7) is completely covered for electrical insulation by the switch shaft clamping rings (8, 9) and the spacer sleeves (10).

## Revendications

1. Disjoncteur de puissance à basse tension avec au moins une chambre de commutation (1, 2), un arbre de commande (7), avec au moins une paire de contacts séparables et un mécanisme d'actionnement pour l'ouverture et la fermeture du disjoncteur de puissance, caractérisé en ce que l'arbre de commande (7) est intégré dans des évidements semi-circulaires (15, 16, 17, 18) de la chambre de commutation (1, 2), les évidements semi-circulaires (15, 16, 17, 18) de la chambre de commutation (1, 2) sont chacun recouverts avec un capuchon de protection (13, 14) au niveau de la partie de l'arbre de commande (7) disposée dans la chambre de commutation et, en ce que l'étanchéité de la chambre de commutation (1, 2) est effectuée par des moyens d'étanchéité (8, 9, 10) qui se trouvent sur l'arbre de commande (7).

2. Disjoncteur de puissance à basse tension selon la revendication 1, caractérisé en ce que le collier de l'arbre de commande (8, 9) et les douilles d'écartement (10) servent de moyens d'étanchéité, douilles qui sont appliquées par leurs surfaces d'enveloppe contre les surfaces des bords des évidements (15, 16, 17, 18).

3. Disjoncteur de puissance à basse tension selon la revendication 1 ou 2, caractérisé en ce que l'étanchéité de la chambre de commutation (1, 2) avec l'arbre de commande intégré (7) s'effectue par l'intermédiaire de joints d'étanchéité en labyrinthe qui se composent des bords des évidements semi-circulaires (15, 16, 17, 18) et de rainures en encoche dans les moyens d'étanchéité (8, 9, 10).

4. Disjoncteur de puissance à basse tension selon l'une des revendications 2 à 3, caractérisé en ce que la surface de l'arbre de commande (7) est complètement recouverte, pour l'isolation électrique, par les colliers (8, 9) de l'arbre de commande et par les douilles d'écartement (10).
